# EUROPÄISCHE PATENTSCHRIFT

(11) **EP 3 014 041 B1**
(45) Veröffentlichungstag und Bekanntmachung des Hinweises auf die Patenterteilung: **01.02.2017**
(21) Anmeldenummer: 14733648.1
(22) Anmeldetag: 30.06.2014
(51) Int. Cl.: E06B 3/96, E06B 3/964

(54) **SYSTEM ZUR HERSTELLUNG EINES TÜRRAHMENS MIT SCHWELLENHALTER**
SYSTEM FOR PRODUCING A DOOR FRAME WITH THRESHOLD SUPPORT
SYSTÈME DE FABRICATION D'UN CADRE DE PORTE AVEC SUPPORT DE SEUIL

(30) Priorität: 28.06.2013 EP 13174430
(43) Veröffentlichungstag der Anmeldung: 04.05.2016
(73) Patentinhaber: Profine GmbH, 53840 Troisdorf (DE)
(72) Erfinder: KAST, Alexander, 76744 Wörth am Rhein (DE)
(74) Vertreter: Wübken, Ludger
(86) Internationale Anmeldenummer: PCT/EP2014/063796
(87) Internationale Veröffentlichungsnummer: WO 2014/207252

(56) Entgegenhaltungen:
- DE-U1-202004 004 703
- DE-U1-202011 050 519

## Beschreibung

### Technisches Gebiet

Die Erfindung betrifft ein System zur Herstellung eines Türrahmens umfassend eine Schwelle, ein Blendrahmenprofil mit einem Raststege aufweisenden Blendrahmenrücken und einen ggf. mehrteiligen Schwellenhalter, auch Schwellenverbinder genannt. Die Schwelle weist einen ggf. mehrteiligen Schwellengrundkörper, eine Abdeckung sowie einen als Hinterschneidung ausgebildeten Wirbelkanal auf.

### Stand der Technik

Ein solches System ist beispielsweise aus der EP 2 246 513 EP bekannt. Der Blendrahmen überragt dabei seitlich die Schwelle und den Schwellenhalter. Die Montage eines solchen Systems ist relativ aufwendig. Schwelle, Verbreiterungen und Bodeneinstandsprofile, die üblicherweise unterhalb der Schwelle eingesetzt werden, müssen auf eine unterschiedliche Länge zugeschnitten werden. Bei Einsatz von Aluminium-Vorsatzschalen müssen diese im Bereich der Schwelle in einer passenden Kontur gefräst werden.

Aus der gattungsgemäßen DE 20 2004 004 703 U1 ist ein System zur Herstellung eines Türrahmens umfassend eine Schwelle mit Schwellengrundkörper und Wetterschenkel, ein Blendrahmenprofil mit einem Raststege aufweisenden Blendrahmenrücken und einen mehrteiligen Schwellenhalter bekannt, bei dem der Schwellenhalter einen Grundkörper und einen auf dem Wetterschenkel aufliegenden Schwellenadapter umfasst. Der Schwellengrundkörper weist einen als Hinterschneidung ausgebildeten Wirbelkanal und eine senkrecht zum Grundkörper ausgerichtete Befestigungslasche zum Eingriff in den Blendrahmenrücken auf. Der Schwellenhalter gemäß der DE 20 2004 004 703 U1 weist jedoch eine vertikal vom Grundkörper abstehenden Winkel auf, der bei bestimmungsgemäßem Einsatz das stumpfe Ende des Schwellenkörpers abdeckt und damit die Schwelle quasi verlängert. Schwelle, Verbreiterungen und Bodeneinstandsprofile, die üblicherweise unterhalb der Schwelle eingesetzt werden, müssen daher auf eine unterschiedliche Länge zugeschnitten werden.

Das gleiche Problem weist auch der aus der DE 20 2011 050 519 U1 bekannte Schwellenhalter auf.

### Aufgabe

Aufgabe der vorliegenden Erfindung ist es, ein gattungsgemäßes System zur Verfügung zu stellen, das effizient in Herstellung und Montage und dicht in der Ausführung ist.

### Darstellung der Erfindung

Die Erfindung löst diese Aufgabe durch ein System nach Anspruch 1 bzw. durch einen mehrteiligen Schwellenverbinder nach Anspruch 4 sowie durch die Verwendung eines solchen Systems nach Anspruch 7, jeweils bevorzugt zusammen mit einem oder mehreren der Merkmale der Unteransprüche.

Nach einer ersten Ausgestaltung der Erfindung wird der erfindungsgemäße Schwellenhalter einteilig ausgeführt, wobei das Blendrahmenprofil stirnseitig entsprechend der Kontur der Oberseite der Schwelle gefräst wird. Zur Abdichtung zwischen der gefrästen Stirnseite des Blendrahmenprofils und der Oberseite der Schwelle wird in diesem Fall bevorzugt eine Dichtmatte, beispielsweise aus Moosgummi, in der Kontur der Blendrahmenstirnseite, eingesetzt.

Das System zur Herstellung eines Türrahmens umfasst nach dieser vereinfachten Ausführungsform der Erfindung eine Schwelle, ein Blendrahmenprofil und einen einteiligen Schwellenhalter. Die Schwelle umfasst neben einem insbesondere mehrteiligen Schwellengrundkörper eine Abdeckung sowie einen als Hinterschneidung ausgebildeten Wirbelkanal. Das Blendrahmenprofil weist einen mit Raststegen versehenen Blendrahmenrücken auf. Der erfindungsgemäß eingesetzte Schwellenhalter ist dadurch gekennzeichnet, dass er einen Grundkörper und eine senkrecht zum Grundkörper ausgerichtete Befestigungslasche aufweist, wobei der Grundkörper des Schwellenhalters so ausgebildet und an dem Schwellengrundkörper befestigbar ist, dass er mit seiner der Befestigungslasche abgewandten Außenkontur die Außenkontur der auf den Schwellengrundkörper aufgesetzten Abdeckung in Erstreckungsrichtung der Schwelle wenigstens weitgehend fortsetzt und mit seiner befestigungslaschenseitigen Außenkontur bündig mit der Schwelle abschließt. Unter "wenigstens weitgehend fortsetzt" wird dabei verstanden, dass beispielsweise die Oberflächenstruktur der Abdeckung abweichen kann, der Grundkörper des Schwellenhalters aber in seiner Grundgestaltung die Außenkontur der aufgesetzten Abdeckung fortsetzt. Mit "bündig abschließt" ist gemeint, dass der Grundkörper des Schwellenhalters zwar geringfügig, d. h. maximal um 1 oder 2 mm, vor- oder überstehen kann, aber so mit dem Ende der Schwelle fluchtet, dass Schwelle, Verbreiterungen und Bodeneinstandsprofile, die üblicherweise unterhalb der Schwelle eingesetzt werden auf eine einheitliche Länge zugeschnitten werden können. Das erleichtert die Fertigung des Systems ungemein.

Die eingesetzte Schwelle erstreckt sich über die gesamte Breite des Türrahmens und schließt bündig mit dessen Außenseite ab.

Die Befestigungslasche liegt bei aufgesetztem Blendrahmenprofil so zwischen zwei Raststegen an dem Blendrahmenrücken an, dass das Blendrahmenprofil mit seinen Raststegen des Blendrahmenrückens bündig mit der Schwelle abschließt. Mit "bündig" ist gemeint, dass das Blendrahmenprofil mit Raststegen des Blendrahmenrückens im Rahmen üblicher Toleranzen zwar geringfügig, d. h. maximal um bis zu 2 mm vor- oder überstehen kann, aber zumindest im Wesentlichen bündig mit der Schwelle abschließt.

Nach einer bevorzugten Ausführungsform der Erfindung wird ein mehrteiliger, insbesondere zweiteiliger Schwellenhalter eingesetzt. Der Schwellenhalter nach dieser bevorzugten Ausführungsform umfasst dabei zum einen ein Grundteil und zum anderen ein Ausgleichsteil. Das Grundteil wiederum weist einen Grundkörper und eine senkrecht dazu ausgerichtete Befestigungslasche auf. Das Ausgleichsteil gleicht die Kontur der Schwelle auf der Außenseite (Wetterseite) auf das Niveau des Grundteils und der Oberkante der Schwelle aus und erübrigt dadurch eine Konturfräsung der Stirnseite des Blendrahmenprofils. Auch bei dieser Ausführungsform erstreckt sich die eingesetzte Schwelle über die gesamte Breite des Türrahmens und schließt bündig mit dessen Außenseite ab.

Nach einer besonders bevorzugten Ausführungsform der Erfindung weist das Ausgleichsteil auf seiner Oberseite und/oder seiner Unterseite Dichtungsmaterialien auf, die eine Abdichtung des Ausgleichsteils gegenüber der Stirnseite des Blendrahmenprofils einerseits und/oder der Oberseite der Schwelle andererseits bewirken. Vorteilhaft kann diese Abdichtung aus weichelastischem Material, beispielsweise TPE, bestehen. Dieses weichelastische Material kann vorteilhaft einstückig im Zweikomponenten-Spritzgussverfahren mit dem Grundmaterial des Ausgleichsteils verbunden werden, alternativ ist aber auch z. B. ein nachträgliches Einlegen des Dichtungsmaterials in eine umlaufende Nut des Ausgleichsteils oder die Verwendung einer Moosgummi-Matte möglich.

Entsprechendes gilt für die nach der besonders bevorzugten Ausführungsform der Erfindung weichelastisch ausgestaltete Vorderkante des Ausgleichsteils.

Das Grundteil und das Ausgleichsteil werden bevorzugt im Spritzgussverfahren aus thermoplastischem Kunststoff, insbesondere aus glasfaserverstärktem Kunststoff, oder alternativ im Druckgussverfahren aus Metall hergestellt.

Um eine effiziente Montage und einfache Abdichtung des Ausgleichsteils auf bzw. gegenüber der Schwelle zu ermöglichen, weisen das Grundteil und das Ausgleichsteil des Schwellenverbinders jeweils bei bestimmungsgemäßer Montage ineinandergreifende, miteinander korrespondierende Führungen auf, so dass bei schräg geführtem Aufsetzen des Ausgleichsteils mit der Vorderkante des Ausgleichsteils in den Wirbelkanal der Schwelle und Ausführen einer Schwenkbewegung des Ausgleichsteils relativ zur Schwelle die miteinander korrespondierenden Führungen des Ausgleichsteils und des Grundteils eine formschlüssige, die Vorderkante des Ausgleichsteils in den Wirbelkanal der Schwelle pressende Verbindung eingehen. Als entsprechendes Führungsmittel des Ausgleichsteils wird bevorzugt ein das Ausgleichsteil seitlich überkragender Rast- bzw. Führungssteg verwendet, der in eine entsprechend geformte, insbesondere hinterschnittene Ausnehmung des Grundteils eingreift.

Nach einer bevorzugten Ausführungsform der Erfindung wird zur Montage des Ausgleichsteils dieses - im spitzen Winkel zur Schwellenoberfläche ausgerichtet - mit der bevorzugt weichelastisch ausgeführten Vorderkante in den Wirbelkanal ragend und mit der Führung des Ausgleichsteils in die Führung der Befestigungslasche eingreifend angesetzt und nach unten in Richtung der Schwellenoberseite geschwenkt. Die Führungen des Ausgleichsteils und der Befestigungslasche sind dabei bevorzugt so ausgelegt, dass das Ausgleichsteil beim Schwenken in die horizontale Position mit seiner bevorzugt weichelastischen Vorderkante in den Wirbelkanal gepresst wird, wodurch das Ausgleichsteil gegenüber dem Wirbelkanal abgedichtet wird.

Bevorzugt sind die Führungen des Ausgleichsteils und der Befestigungslasche so ausgebildet, dass das Ausgleichsteil in der Endstellung, d. h. bei Aufliegen auf der Oberseite der Schwelle, einrastet oder durch Klemmwirkung fixiert wird. Anschließend kann das Ausgleichsteil mit Hilfe einer Schraube am Schwellengrundkörper verschraubt werden.

Die Schwelle ist bevorzugt mit einer zentral angeordneten Verstärkungskammer ausgestattet, in die bei Bedarf ein Flacheisen als Verstärkung eingeschoben werden kann. Hierdurch wird insbesondere auch eine besonders auszugsfeste Verschraubung der Schließbleche ermöglicht.

### Kurze Beschreibung der Zeichnung

Die Erfindung wird nachfolgend anhand eines Ausführungsbeispiels sowie der Zeichnung näher erläutert. Es zeigen dabei:
Fig. 1 zwei perspektivische Ansichten des Grundteils des erfindungsgemäßen Schwellenhalters;
Fig. 2 zwei perspektivische Ansichten des Ausgleichsteils des erfindungsgemäßen Schwellenhalters;
Fig. 3 eine perspektivische Ansicht der Schwelle;
Fig. 4 eine Zusammenstellungszeichnung (Explosionsansicht) des erfindungsgemäßen Systems;
Fig. 5 eine perspektivische Ansicht und einen Schnitt der Schwelle mit montiertem Grundteil beim Aufsetzen des Ausgleichsteils.

### Bester Weg zur Ausführung der Erfindung

Der in dem nachfolgend beschriebenen Ausführungsbeispiel verwendete Schwellenhalter 17 ist als zweiteilige Ausführungsform mit Grundteil 18 und Ausgleichsteil 19 konzipiert. Beide Teilkomponenten des Schwellenhalters 17 können aus thermoplastischem Kunststoff im Spritzgussverfahren oder aus Metall im Druckgussverfahren, bevorzugt aber aus glasfaserverstärktem Kunststoff im Spritzgussverfahren hergestellt werden.

Die Schwelle 1 ist ebenfalls mehrteilig konzipiert. Der Schwellengrundkörper 2 besteht aus dem Aluminiumprofil 3 als Wetterschenkel 4 und dem zur Rauminnenseite 28 ausgerichteten relativ wärmedämmenden Kunststoffprofil 5. Die Schwelle 1 umfasst ferner das Deckelprofil 6 als Abdeckung, die mittels der Raststege 8 im Deckel-Aufnahmebereich 7 der Schwelle 1 aufgeklipst und gegebenenfalls zusätzlich verschraubt wird. Das Deckelprofil 6 und das Aluminiumprofil 3 sind durch einen bis an die Oberseite der Schwelle ragenden Steg des Kunststoffprofil 5 getrennt, so das Schließteile, die die gleiche Breite wie das Deckelprofil 6 aufweisen, thermisch von dem Aluminiumprofil 3 getrennt sind.

Zur Wetterseite 29 hin gerichtet ist im Aluminiumprofil 3 ein Wirbelkanal 9 ausgebildet, um die Schlagregendichtigkeit der Gesamtkonstruktion gewährleisten zu können. Die Schwelle 1 ist mit einer zentral angeordneten Verstärkungskammer 10 ausgestattet, in die bei Bedarf ein Flacheisen als Verstärkung eingeschoben werden kann. Hierdurch wird insbesondere auch eine besonders auszugsfeste Verschraubung der Schließbleche ermöglicht.

Das Grundteil 18 (Fig. 1) des Schwellenhalters 17 umfasst im Wesentlichen den Grundkörper 20, der zur Befestigung an der Schwelle 1 dient, und die Befestigungslasche 21, an der das Blendrahmenprofil 11 mit seinem Blendrahmenrücken 14 befestigt wird. Der Grundkörper 20 des Grundteils 18 führt, wie insbesondere in Fig. 5 dargestellt, die äußere Kontur des Deckelprofils 6 in Erstreckungsrichtung der Schwelle 1 fort. Die Befestigungslasche 21 weist eine Breite auf, die dem Abstand zwischen den mittleren Raststegen 15 des Blendrahmenrückens 14 des Blendrahmenprofils 11 entspricht, und ist an ihrem dem Grundkörper 20 abgewandten Ende leicht verjüngt, um das Aufzusetzen des Blendrahmenprofils 11 auf das Grundteil 18 zu erleichtern. Die Zapfen 36 des Ausgleichsteils 19 dienen ebenfalls der leichteren Zentrierung bei der Montage des Blendrahmenprofils 11 und erhöhen die Torsionssteifigkeit der Verbindung. Grundkörper 20 und Befestigungslasche 21 weisen jeweils Löcher 22 bzw. 23 auf, durch die bei der Montage die Befestigungsschrauben 26 bzw. 27 geführt werden. Die Rippen 25 dienen der Versteifung des Grundteils 18. Die Führungsrippe 24 an der Unterseite des Grundkörpers 20 korrespondiert mit einer entsprechenden Nut im Deckel-Aufnahmebereich 7 des Schwellengrundkörpers 2 und ermöglicht eine einfachere Montage des Grundteils 18 auf dem Schwellengrundkörper 2.

Das Blendrahmenprofil 11 ist als Hohlkammerprofil aus thermoplastischem Kunststoff - im Ausführungsbeispiel aus PVC-u, extrudiert. In die Verstärkungskammer 12 ist - wie aus dem Stand der Technik grundsätzlich bekannt - eine Stahlverstärkung 13 eingeschoben.

Beim Aufzusetzen des Blendrahmenprofils 11 auf das Grundteil 18 greift die Befestigungslasche 21 formschlüssig in den Blendrahmenrücken 14 ein. Grundkörper 20 und Befestigungslasche 21 sind senkrecht zueinander ausgerichtet und schließen bündig ab. Das Grundteil 18 wird so auf der Schwelle 1 montiert, dass die Befestigungslasche 21 einerseits und die zur Befestigungslasche 21 gerichtete Außenkontur des Grundkörpers 20 andererseits jeweils bündig mit dem Ende der Schwelle 1 abschließen. Dieses hat den Vorteil, dass die Schwelle 1 und etwaige Verbreiterungs- oder Bodeneinstandsprofile - in den Fig. nicht dargestellt - ohne zusätzliche Abzüge jeweils so zugeschnitten werden können, dass ihre Längen der Rahmenbreite des Türrahmens entsprechen.

Das Grundteil 18 des Schwellenhalters 17 wird - wie insbesondere in Fig. 4 dargestellt - mit Hilfe der beiden Schrauben 27 am Schwellengrundkörper 2 befestigt. Zur anschließenden Montage des Ausgleichsteils 19 wird dieses - wie in Fig. 5 dargestellt - in einem Winkel von ca. 20° zur Horizontalen, mit der weichelastisch ausgeführten Vorderkante 34 in den Wirbelkanal 9 ragend und mit der Führung 31 des Ausgleichsteils 19 in die Führung 30 der Befestigungslasche 21 eingreifend angesetzt und in Pfeilrichtung 37 geschwenkt. Die Führungen 30 und 31 sind dabei so ausgelegt, dass das Ausgleichsteil 19 beim Schwenken in die horizontale Position mit seiner weichelastischen Vorderkante 34 in den Wirbelkanal 9 gepresst wird, wodurch das Ausgleichsteil 19 gegenüber dem Wirbelkanal 9 abgedichtet wird. Abschließend wird das Ausgleichsteil 19 mit Hilfe der Schraube 39 am Schwellengrundkörper 2 verschraubt.

Das Ausgleichsteil 19 weist in dem dargestellten Ausführungsbeispiel an seiner Oberseite die weichelastische Dichtung 32 und an seiner Unterseite die weichelastische Dichtung 33 auf. Hierdurch wird das Ausgleichsteil 19 einerseits gegenüber dem Schwellengrundkörper 2 und andererseits der Stirnfläche des Blendrahmenprofils 11 abgedichtet.

Wie in Fig. 4 und 5 dargestellt, wird das Blendrahmenprofil 11 - mit den Raststegen 15 des Blendrahmenrückens 14 bündig mit der Außenseite des Schwellengrundkörpers 2 fluchtend - mit Hilfe des Schwellenhalters 17 auf die Schwelle 1 aufgesetzt und verschraubt. Ebenso fluchten die Außenseiten des Grundkörpers 20 des Schwellenhalters 17 und die des Schwellengrundkörper 2 der Schwelle 1. Zur zusätzlichen Stabilisierung und Erhöhung der Steifigkeit dient dabei der Füllkern 35. Im Einzelnen wird die zentrale Schraube 38 durch den Schwellengrundkörper 2 und das Ausgleichsteil 19 von unten in den Füllkern 35 geschraubt. Die Befestigungslasche 21 des Grundteils 18 wird anschließend mittels der beiden Schrauben 26 durch den Blendrahmenrücken 14 ebenfalls mit dem Füllkern 35 verschraubt.

Im dargestellten Ausführungsbeispiel weist das Ausgleichsteil 19 eine Außenkontur auf, die der Querschnittskontur des Blendrahmenprofils 11 einschließlich des Blendrahmenüberschlags 16 und dem wetterseitigen Raststeg 15 des Blendrahmenrückens 14 entspricht. Dieses ermöglicht es, auf der Außenseite (Wetterseite) des Blendrahmenprofils 11 Aluminium-Vorsatzschalen einzusetzen, die zur Schwelle 1 gerichtet das Blendrahmenprofil 11 überragen und die Außenseite des Ausgleichsteils 19 abdecken.

Die dargestellte Ausführung ermöglicht einerseits eine sehr effiziente Montage eines Blendrahmenprofils 11 auf einer Schwelle 1, andererseits sind keine zusätzlichen Abdichtungsmaßnahmen zwischen der Stirnseite des Blendrahmenprofils 11 und der Schwelle 1 mehr notwendig.

### Legende

- 1: Schwelle
- 2: Schwellengrundkörper
- 3: Aluminiumprofil
- 4: Wetterschenkel
- 5: Kunststoffprofil
- 6: Deckelprofil (Abdeckung)
- 7: Deckel-Aufnahmebereich
- 8: Raststege
- 9: Wirbelkanal
- 10: Verstärkungskammer (Schwelle)
- 11: Blendrahmenprofil
- 12: Verstärkungskammer (Blendrahmenprofil)
- 13: Stahlverstärkung
- 14: Blendrahmenrücken
- 15: Raststege
- 16: Blendrahmenüberschlag
- 17: Schwellenhalter
- 18: Grundteil
- 19: Ausgleichsteil
- 20: Grundkörper
- 21: Befestigungslasche
- 22: Löcher (Befestigungslasche)
- 23: Löcher (Grundkörper)
- 24: Führungsrippe
- 25: Versteifungsrippen
- 26: Schrauben (Befestigungslasche)
- 27: Schrauben (Grundkörper)
- 28: Rauminnenseite
- 29: Wetterseite
- 30: Führung (Befestigungslasche)
- 31: Führung (Ausgleichsteil)
- 32: weichelastische Dichtung (Oberseite)
- 33: weichelastische Dichtung (Unterseite)
- 34: Vorderkante
- 35: Füllkern
- 36: Zapfen
- 37: Pfeilrichtung
- 38: Schraube
- 39: Schraube

## Patentansprüche

1. System zur Herstellung eines Türrahmens umfassend
- eine einen ggf. mehrteiligen Schwellengrundkörper (2),
eine Abdeckung (6) sowie einen als Hinterschneidung ausgebildeten Wirbelkanal (9) aufweisende Schwelle (1),
- ein Blendrahmenprofil (11) mit einem Raststege (8) aufweisenden Blendrahmenrücken (14),
- einen ggf. mehrteiligen Schwellenhalter (17),
- wobei der Schwellenhalter (17) einen Grundkörper (20) und eine senkrecht zum Grundkörper (20) ausgerichtete Befestigungslasche (21) aufweist und wobei der Grundkörper (20) des Schwellenhalters (17) so ausgebildet und an dem Schwellengrundkörper (2) befestigbar ist,
- dass er mit seiner der Befestigungslasche (21) abgewandten Außenkontur die Außenkontur der auf den Schwellengrundkörper (2) aufgesetzten Abdeckung (6) in Erstreckungsrichtung der Schwelle (1) wenigstens weitgehend fortsetzt,
**dadurch gekennzeichnet, dass**
- der Schwellenhalter (17) mit seiner befestigungslaschenseitigen Außenkontur bündig mit der Schwelle (1) abschließt und
- die Befestigungslasche (21) bei aufgesetztem Blendrahmenprofil (11) so zwischen zwei Raststegen (15) an dem Blendrahmenrücken (14) anliegt, dass das Blendrahmenprofil (11) mit Raststegen (15) des Blendrahmenrückens (14) bündig mit der Schwelle (1) abschließt.

2. System nach Anspruch 1, **dadurch gekennzeichnet, dass** der Schwellenhalter (17) mehrteilig ausgebildet ist mit einem den Grundkörper (20) und die senkrecht zum Grundkörper (20) ausgerichtete Befestigungslasche (21) aufweisenden Grundteil (18) und einem Ausgleichsteil (19), wobei das Ausgleichsteil (19) und das Grundteil (18) miteinander korrespondierende Führungen (30, 31) aufweisen, und wobei das Ausgleichsteil (19) eine, der Form des Wirbelkanals (9) der Schwelle (1) entsprechende Vorderkante (34) aufweist, so dass bei schräg geführtem Aufsetzen des Ausgleichsteils (19) mit der Vorderkante (34) des Ausgleichsteils (19) in den Wirbelkanal (9) der Schwelle (1) und Ausführen einer Schwenkbewegung des Ausgleichsteils (19) relativ zur Schwelle (1) die miteinander korrespondierenden Führungen (39, 31) des Ausgleichsteils (19) und des Grundteils (18) eine formschlüssige, die Vorderkante (34) des Ausgleichsteils (19) in den Wirbelkanal (9) der Schwelle (1) anpressende Verbindung eingehen.

3. System nach Anspruch 2, **dadurch gekennzeichnet, dass** die Vorderkante (34) des Ausgleichsteils (19) weichelastisch ausgebildet ist.

4. Schwellenhalter (17) zur Verwendung in einem System nach einem der Ansprüche 1 bis 3, wobei der Schwellenhalter (17) mehrteilig ausgebildet ist mit einem einen Grundkörper (20) und eine senkrecht zum Grundkörper (20) ausgerichtete Befestigungslasche (21) aufweisenden Grundteil (18) und einem Ausgleichsteil (19), und wobei das das Ausgleichsteil (19) und das Grundteil (18) miteinander korrespondierende Führungen (30, 31) aufweisen, wobei das Ausgleichsteil (19) eine der Form des Wirbelkanals (9) der Schwelle (1) entsprechende Vorderkante (34) aufweist, **dadurch gekennzeichnet, dass** bei schräg geführtem Aufsetzen des Ausgleichsteils (19) mit der Vorderkante (34) des Ausgleichsteils (19) in den Wirbelkanal (9) der Schwelle (1) und Ausführen einer Schwenkbewegung des Ausgleichsteils (19) relativ zur Schwelle (1) die miteinander korrespondierenden Führungen (39, 31) des Ausgleichsteils (19) und des Grundteils (18) eine formschlüssige, die Vorderkante (34) des Ausgleichsteils (19) in den Wirbelkanal (9) der Schwelle (1) anpressende Verbindung eingehen.

5. Mehrteiliger Schwellenhalter (17) nach Anspruch 4, **dadurch gekennzeichnet, dass** das Ausgleichsteil (19) eine weichelastisch ausgebildete Vorderkante (34) aufweist.

6. Mehrteiliger Schwellenhalter (17) nach Anspruch 4 oder 5, **dadurch gekennzeichnet, dass** das Ausgleichsteil (19) auf seiner Ober- und/oder Unterseite eine weichelastische Dichtung (32, 33) aufweist.

7. Verwendung eines Systems zur Herstellung eines Türrahmens nach einem der Ansprüche 2 oder 3, **dadurch gekennzeichnet, dass** zur Montage des Ausgleichsteils (19) dieses - im spitzen Winkel zur Schwellenoberfläche ausgerichtet - mit der Vorderkante (34) in den Wirbelkanal (9) ragend und mit der Führung (31) des Ausgleichsteils (19) in die Führung (30) der Befestigungslasche (21) eingreifend angesetzt und in Richtung der Schwellenoberseite geschwenkt wird, wobei die Führungen (30, 31) des Ausgleichsteils (19) und der Befestigungslasche (21) dabei so ausgelegt sind, dass das Ausgleichsteil (19) beim Schwenken in Richtung der Schwellenoberseite mit seiner Vorderkante (34) in den Wirbelkanal (9) gepresst wird.

## Claims

1. System for producing a door frame, comprising
- a threshold (1) having an, if appropriate multi-part, threshold base body (2), a covering (6) and a swirl channel (9) formed as an undercut,
- an outer frame profile (11) with an outer frame back (14) having latching webs (8),
- an, if appropriate multi-part, threshold holder (17),
- wherein the threshold holder (17) has a base body (20) and a fastening plate (21) oriented perpendicular to the base body (20) and wherein the base body (20) of the threshold holder (17) is designed and can be fastened to the threshold base body (2) in such a way
- that it at least substantially continues, by way of its outer contour facing away from the fastening plate (21), the outer contour of the covering (6), placed on the threshold base body (2), in the direction of extent of the threshold (1),
**characterized in that**
- the threshold holder (17) terminates flush with the threshold (1) by way of its fastening-plate-side outer contour and
- the fastening plate (21), with the outer frame profile (11) fitted thereon, bears between two latching webs (15) on the outer frame back (14) such that the outer frame profile (11) terminates flush with the threshold (1) by way of latching webs (15) of the outer frame back (14).

2. System according to Claim 1, **characterized in that** the threshold holder (17) is of multi-part design with a base part (18) having the base body (20) and the fastening plate (21) oriented perpendicular to the base body (20), and with a compensating part (19), wherein the compensating part (19) and the base part (18) have mutually corresponding guides (30, 31), and wherein the compensating part (19) has a front edge (34) corresponding to the shape of the swirl channel (9) of the threshold (1), such that, when the compensating part (19) is placed by the front edge (34) of the compensating part (19) in an obliquely guided manner into the swirl channel (9) of the threshold (1) and a pivoting movement of the compensating part (19) is carried out relative to the threshold (1), the mutually corresponding guides (39, 31) of the compensating part (19) and of the base part (18) enter into a positive connection which presses the front edge (34) of the compensating part (19) into the swirl channel (9) of the threshold (1).

3. System according to Claim 2, **characterized in that** the front edge (34) of the compensating part (19) is of flexible design.

4. Threshold holder (17) for use in a system according to one of Claims 1 to 3, wherein the threshold holder (17) is of multi-part design with a base part (18) having a base body (20) and a fastening plate (21) oriented perpendicular to the base body (20), and with a compensating part (19), and wherein the compensating part (19) and the base part (18) have mutually corresponding guides (30, 31), wherein the compensating part (19) has a front edge (34) corresponding to the shape of the swirl channel (9) of the threshold (1), **characterized in that,** when the compensating part (19) is placed by the front edge (34) of the compensating part (19) in an obliquely guided manner into the swirl channel (9) of the threshold (1) and a pivoting movement of the compensating part (19) is carried out relative to the threshold (1), the mutually corresponding guides (39, 31) of the compensating part (19) and of the base part (19) enter into a positive connection which presses the front edge (34) of the compensating part (19) into the swirl channel (9) of the threshold (1).

5. Multi-part threshold holder (17) according to Claim 4, **characterized in that** the compensating part (19) has a flexibly designed front edge (34).

6. Multi-part threshold holder (17) according to Claim 4 or 5, **characterized in that** the compensating part (19) has a flexible seal (32, 33) on its upper side and/or underside.

7. Use of a system for producing a door frame according to either of Claims 2 and 3, **characterized in that,** in order to mount the compensating part (19), the latter - oriented at an acute angle to the threshold surface - is positioned with the front edge (34) projecting into the swirl channel (9) and with the guide (31) of the compensating part (19) engaging in the guide (30) of the fastening plate (21) and is pivoted in the direction the threshold upper side, wherein the guides (30, 31) of the compensating part (19) and of the fastening plate (21) are configured here such that the compensating part (19), when pivoted in the direction of the threshold upper side, is pressed by its front edge (34) into the swirl channel (9).

## Revendications

1. Système de fabrication d'un cadre de porte comprenant :
- un seuil (1) présentant un corps de base de seuil (2) éventuellement en plusieurs parties, un recouvrement (6) ainsi qu'un canal structurel (9) réalisé sous forme de contre-dépouille,
- un profilé de cadre dormant (11) avec un dos de cadre dormant (14) présentant des nervures d'encliquetage (8),
- un support de seuil (17) éventuellement en plusieurs parties,
- le support de seuil (17) présentant un corps de base (20) et une patte de fixation (21) orientée perpendiculairement au corps de base (20), le corps de base (20) du support de seuil (17) étant réalisé et pouvant être fixé sur le corps de base de seuil (2) de telle sorte
- qu'il prolonge au moins essentiellement avec son contour extérieur opposé à la patte de fixation (21) le contour extérieur du recouvrement (6) posé sur le corps de base de seuil (2) dans la direction d'étendue du seuil (1) ,
**caractérisé en ce que**
- le support de seuil (17) se termine en affleurement avec le seuil (1) avec son contour extérieur du côté de la patte de fixation et
- la patte de fixation (21), lorsque le profil de cadre dormant (11) est posé, s'applique entre deux nervures d'encliquetage (15) contre le dos de cadre dormant (14) de telle sorte que le profil de cadre dormant (11) se termine en affleurement avec le seuil (1) avec des nervures d'encliquetage (15) du dos de cadre dormant (14).

2. Système selon la revendication 1, **caractérisé en ce que** le support de seuil (17) est réalisé en plusieurs parties avec une partie de base (18) présentant le corps de base (20) et la patte de fixation (21) orientée perpendiculairement au corps de base (20), et une partie d'équilibrage (19), la partie d'équilibrage (19) et la partie de base (18) présentant des guides (30, 31) se correspondant mutuellement, et la partie d'équilibrage (19) présentant une arête avant (34) correspondant à la forme du canal structurel (9) du seuil (1) de telle sorte que lorsque la partie d'équilibrage (19) est posée de manière guidée obliquement avec l'arête avant (34) de la partie d'équilibrage (19) dans le canal structurel (9) du seuil (1) et qu'un mouvement de pivotement de la partie d'équilibrage (19) par rapport au seuil (1) est réalisé, les guides se correspondant mutuellement (39, 31) de la partie d'équilibrage (19) et de la partie de base (18) entrent en liaison par engagement par correspondance de formes, pressant l'arête avant (34) de la partie d'équilibrage (19) dans le canal structurel (9) du seuil (1) .

3. Système selon la revendication 2, **caractérisé en ce que** l'arête avant (34) de la partie d'équilibrage (19) est réalisée de manière souple élastique.

4. Support de seuil (17) pour l'utilisation dans un système selon l'une quelconque des revendications 1 à 3, le support de seuil (17) étant réalisé en plusieurs parties avec une partie de base (18) présentant un corps de base (20) et une patte de fixation (21) orientée perpendiculairement au corps de base (20), et une partie d'équilibrage (19), la partie d'équilibrage (19) et la partie de base (18) présentant des guides (30, 31) se correspondant mutuellement, la partie d'équilibrage (19) présentant une arête avant (34) correspondant à la forme du canal structurel (9) du seuil (1), **caractérisé en ce que** lorsque la partie d'équilibrage (19) est posée de manière guidée obliquement avec l'arête avant (34) de la partie d'équilibrage (19) dans le canal structurel (9) du seuil (1) et qu'un mouvement de pivotement de la partie d'équilibrage (19) par rapport au seuil (1) est réalisé, les guides se correspondant mutuellement (39, 31) de la partie d'équilibrage (19) et de la partie de base (18) entrent en liaison par engagement par correspondance de formes, pressant l'arête avant (34) de la partie d'équilibrage (19) dans le canal structurel (9) du seuil (1) .

5. Support de seuil (17) en plusieurs parties selon la revendication 4, **caractérisé en ce que** la partie d'équilibrage (19) présente une arête avant (34) réalisée de manière élastique souple.

6. Support de seuil (17) en plusieurs parties selon la revendication 4 ou 5, **caractérisé en ce que** la partie d'équilibrage (19) présente sur son côté supérieur et/ou inférieur un joint d'étanchéité élastique souple (32, 33).

7. Utilisation d'un système de fabrication d'un cadre de porte selon l'une quelconque des revendications 2 ou 3, **caractérisé en ce que** pour le montage de la partie d'équilibrage (19), celle-ci, orientée suivant un angle aigu par rapport à la surface de seuil, est appliquée de manière à faire saillie avec l'arête avant (34) dans le canal structurel (9) et de manière à s'engager avec le guide (31) de la partie d'équilibrage (19) dans le guide (30) de la patte de fixation (21) et est pivotée dans la direction du côté supérieur du seuil, les guides (30, 31) de la partie d'équilibrage (19) et de la patte de fixation (21) étant en l'occurrence conçus de telle sorte que la partie d'équilibrage (19), lors du pivotement dans la direction du côté supérieur du seuil, soit pressée avec son arête avant (34) dans le canal structurel (9).
